# EUROPÄISCHE PATENTSCHRIFT

(11) **EP 1 703 036 B1**
(45) Veröffentlichungstag und Bekanntmachung des Hinweises auf die Patenterteilung: **28.05.2008**
(21) Anmeldenummer: 05026802.8
(22) Anmeldetag: 08.12.2005
(51) Int. Cl.: E04C 5/06

(54) **Bauelement zur Schub- bzw. Durchstanzbewehrung**
Construction element for shear and punching reinforcement
Élément de construction pour armature de cisaillement et de poinçonnement

(30) Priorität: 25.02.2005 DE 102005008748
(43) Veröffentlichungstag der Anmeldung: 20.09.2006
(73) Patentinhaber: SCHÖCK BAUTEILE GmbH, 76534 Baden-Baden (DE)
(72) Erfinder: Braasch, Harald, 76547 Sinzheim (DE); Göhry, Gerhard, 77746 Schutterwald (DE); Heck, Markus, 76547 Sinzheim (DE); Venter, Werner, 77815 Bühl (DE); Tschonitsch, Bernhard, 75181 Pforzheim (DE)
(74) Vertreter: Blumenröhr, Dietrich

(56) Entgegenhaltungen:
- EP-A- 1 033 454
- DE-A1-8102004 006 61
- DE-U1- 20 106 428
- US-A- 2 112 480
- US-A- 5 655 349
- US-A- 6 161 352

## Beschreibung

Die Erfindung betrifft ein Bauelement zur Schub- und/oder Durchstanzbewehrung insbesondere zur Kraftübertragung im Anschlussbereich von Stützen an bewehrte Bauteile wie Flachdecken und Bodenplatten, bestehend aus einer Mehrzahl von vorzugsweise als Kopfbolzen ausgebildeten Bewehrungselementen, die zueinander parallel und von einander beabstandet angeordnet sind, und aus einem die Bewehrungselemente gegenseitig festlegenden Verbindungselement, wobei das Verbindungselement aus einer Profilschiene mit in etwa U- oder C-förmigem Querschnitt besteht, die mit ihren Profilrändern die endständigen Bolzenköpfe der Kopfbolzen umgreift und so die Kopfbolzen festlegt.

Derartige Schubbewehrungselemente sind beispielsweise aus der DE-A 195 48 685 bekannt. Hierbei umgreift die aus einem Blechmaterial bestehende Profilschiene die oberen Bolzenköpfe ausgehend von deren Oberseite seitlich bis zur kegelstumpfförmigen Unterseite der oberen Bolzenköpfe. Da die Mindestbetonüberdeckung, das ist der Randbereich des Bauteils, der korrosionsgefährdet ist und nur mit korrosionsresistenten Materialien bestückt werden darf, den Mindestabstand zwischen der Oberseite des bewehrten Bauteils, also insbesondere der Flachdecke, und der Oberseite der Profilschiene definiert, muss demnach die obere Biegebewehrung für das Bauteil, auf die die Profilschiene aufgelegt wird, entsprechend nach innen, also von der Oberseite des bewehrten Bauteils weg gerückt werden, worunter die statische Nutzhöhe des Bauteils entsprechend leidet.

Es wurde deshalb zur Verbesserung der statischen Nutzhöhe des Bauteils dazu übergegangen, ein Verbindungselement im Bereich der Bolzenschäfte zwischen der unteren und oberen Biegebewehrung anzuordnen, sodass nicht nur die Bolzenköpfe ganz bis an den Rand der Mindestbetonüberdeckung gerückt werden können, sondern auch die obere Biegebewehrung, die dann in dieser höchst möglichen Position auch mit den Bolzenköpfen fluchtet, wodurch wiederum die Schubkräfte noch besser übertragen werden können. Ein solches Schubbewehrungselement ist beispielsweise in der EP-A 1 033 454 dargestellt.

Ausgehend von den beiden unterschiedlichen Bauformen von Schub- und/oder Durchstanzbewehrungselementen liegt nun der vorliegenden Erfindung die Aufgabe zugrunde, das Bauelement zur Schub- und/oder Durchstanzbewehrung der eingangs genannten Art weiter zu verbessern und insbesondere dessen statische Nutzhöhe zu vergrößern.

Diese Aufgabe wird bei einem solchen Bauelement zur Schub- und/oder Durchstanzbewehrung gelöst, durch die Merkmale von Anspruch 1. Dadurch ergibt sich der wesentliche Vorteil, dass sich das Verbindungselement aufgrund des korrosionsresistenten Materials bis in den Bereich der Mindestbetonüberdeckung erstrecken darf und so die Kopfbolzen noch einmal entsprechend länger ausgebildet werden können, da sie durch die aus Beton oder Kunststoff bestehende Profilschiene automatisch mit einer Korrosionsschutzbedeckung versehen sind. Als Ergebnis erhält man ein Bauelement zur Schub- bzw. Durchstanzbewehrung mit einer vergrößerten statischen Nutzhöhe, wobei die Profilschiene aus hochfestem Beton oder Beton zumindest der Festigkeitsklasse C50 sowohl im Bereich der oberen Bolzenköpfe als auch im Bereich der unteren Bolzenköpfe besteht.

Aus der US 6,161,352, der US 5,655,349 und der DE-U 201 06 428 sind bereits Bauelemente zur Schub- bzw. Durchstanzbewehrung bekannt, bei denen die Profilschiene aus Kunststoff besteht und es somit ermöglicht, auch im Bereich der Mindestbetonüberdeckung positioniert zu werden, wodurch sich die statische Nutzhöhe des Bauteils vergrößern lässt. Derartige Kunststoffprofilschienen dienen mehr oder weniger nur als Positionierhilfe, ohne dass auf die Auswirkungen des Betons auf das Kunststoffmaterial Rücksicht genommen werden muss.

Im Gegensatz dazu besteht die Profilschiene des vorliegenden Erfindungsgegenstands aus, vorzugsweise faserbewehrtem, hochfestem Beton und weist demgemäß Vorteile dahingehend auf, dass die Profilschiene selbst statische Funktionen übernehmen und insbesondere in Horizontalrichtung die Schubkräfte weiterleiten kann oder im Hinblick auf den fachwerkartigen Kraftverlauf für eine bessere Kraftein- bzw. Kraftausleitung in bzw. aus dem Bolzenkopf sorgt.

Die aus hochfestem Beton oder Beton zumindest der Festigkeitsklasse C50 bestehende Profilschiene mit Kopfbolzen kann in vorteilhafter Weise dazu verwendet werden, das gesamte Bauelement zur Schubbewehrung auf die untere Bauteilschalung aufzustellen, sodass man keine separaten Abstandshalter braucht, wie es beispielsweise in der genannten EP-A 1 033 454 beschrieben ist.

Erfindungsgemäß besteht die Profilschiene aus hochfestem oder zumindest Beton, der Festigsklasse C50, der dann für die entsprechende Übernahme der statischen Aufgaben sorgt. Darüber hinaus ist es vorteilhaft, wenn das Betonmaterial faserbewehrt ist, um eine bessere Zugfestigkeit und insgesamt somit eine bessere Stabilität zu erreichen.

Um eine bessere Verbindung der Profilschiene mit dem sie umgebenden Beton des bewehrten Bauteils zur Verfügung zu stellen, empfiehlt es sich, wenn die Profilschiene zumindest auf einer ihrer Außenlängsseiten profiliert ausgebildet ist. Hierdurch geht die Profilschiene mit dem Beton eine noch bessere formschlüssige Verbindung ein.

Während die aus Blechmaterial bestehende bekannte Profilschiene der DE-A 195 48 685 aufgrund der Elastizität des Blechmaterials für eine Verbindung von Profilschiene und Kopfbolzen durch Klemmung sorgen kann, kommt eine solche Festlegung bei dem erfindungsgemäßen Beton material in der Regel nicht in Frage. In dieser Hinsicht ist es empfehlenswert, wenn die Kopfbolzen in der Profilschiene entweder stoffschlüssig, etwa durch Klebung, oder formschlüssig fixierbar sind. Hierzu können beispielsweise die Bolzenköpfe der Kopfbolzen einen von einer runden Kreisform abweichenden Horizontalquerschnitt, insbesondere einen ovalen oder auch einen einer Hammerkopfform entsprechenden Horizontalquerschnitt aufweisen. In diesem Fall können der horizontale Querschnitt der Bolzenköpfe und der etwa U- oder C-förmige Vertikalquerschnitt der Profilschiene so aufeinander abgestimmt sein, dass die Bolzenköpfe mit ihrem schmaleren Horizontalquerschnitt - ähnlich einer Hammerkopfschraube bei so genannten Halfenschienen - in die Nut der Profilschiene zwischen die Profilränder einsteckbar sind und dass sie dort durch Drehung um insbesondere etwa 90° um die Bolzenlängsachse unter Hintergreifung der Profilränder in der Nut der Schiene beispielsweise durch Klemmung oder Formschluss festlegbar sind.

Dadurch ist es sogar möglich, das Bauelement zur Schub- bzw. Durchstanzbewehrung in erfindungsgemäßer Weise so zu montieren, dass zunächst die Profilschiene auf die untere Bauteilschalung aufgelegt wird, dass in einem nächsten Schritt (beispielsweise in einem Fertigteilwerk) die untere Biegebewehrung positioniert wird und dass erst anschließend die Kopfbolzen durch die untere Biegebewehrung gesteckt und in der zuvor beschriebenen Art und Weise in der Profilschiene festgelegt werden. Dadurch vermeidet man die sonst bei solchen Schub- bzw. Durchstanzbewehrungselementen mit im Bereich der unteren Bolzenköpfe verlaufenden Profilschienen bestehenden Nachteile des Auffädelns der unteren Biegebewehrung auf die dann bereits positionierten Schubbewehrungselemente.

Weitere Merkmale und Vorteile der vorliegenden Erfindung ergeben sich aus der nachfolgenden Beschreibung eines Ausführungsbeispiels anhand der Zeichnungen; hierbei zeigen
- Figur 1: ein erfindungsgemäßes Schubbewehrungselement in perspektivischer Seitenansicht;
- Figur 2: das erfindungsgemäße Schubbewehrungselement in Seitenansicht;
- Figur 3: einen Ausschnitt des erfindungsgemäßen Schubbewehrungselements im Vertikalschnitt;
- Figur 4: eine Draufsicht auf einen Kopfbolzen für das erfindungsgemäße Schubbewehrungselement.

In Figur 1 und Figur 2 ist ein erfindungsgemäßes Schubbewehrungselement 1 dargestellt, das aus einer Mehrzahl von vertikal im zu bewehrenden Bauteil anzuordnenden Kopfbolzen 2 und aus einem die Kopfbolzen gegenseitig in der vorgegebenen Lage und Orientierung zu einander festlegenden Verbindungselement 3 besteht. Wie insbesondere auch aus Figur 2 ersichtlich ist, bestehen die Kopfbolzen 2 aus einem zylindrischen profilierten Bolzenschaft 4 mit oberen endständigen Bolzenköpfen 5 und mit unteren endständigen Bolzenköpfen 6. Das Verbindungselement 3 wiederum weist einen etwa C-förmigen Vertikalquerschnitt auf unter Bildung einer Nut 7, in die die oberen Bolzenköpfe 5 der Kopfbolzen 2 eingesteckt sind. Das Verbindungselement 3 weist hierzu zwei die Nut 7 begrenzende Profilränder 8, 9 auf, die die freien aufeinander zu gerichteten Schenkel des C-förmigen Querschnitts bilden und - wie insbesondere in Figur 3 dargestellt ist - die oberen Bolzenköpfe 5 umgreifen und somit die Kopfbolzen 2 formschlüssig festlegen.

Um den Formschluss einerseits zu verbessern und um andererseits die Montage der Kopfbolzen in der Nut 7 zu vereinfachen, weisen - wie aus Figur 4 ersichtlich - die Bolzenköpfe 5 im Horizontalquerschnitt eine ovale Form auf mit einem größeren Durchmesser D2 und einem kleineren Durchmesser D1; der Durchmesser des Bolzenschaftes 4 ist mit d₅ bezeichnet und ebenfalls in Figur 4 dargestellt.

Ist nun der Abstand der beiden Profilränder 8, 9 voneinander und damit die Breite der Nut im Bereich der Schenkel des C-förmigen Querschnitts geringfügig größer als der Durchmesser D1, so können die Kopfbolzen 2 mit ihren Bolzenköpfen 5 in die Nut bis zum Nutgrund 10 eingesteckt und anschließend um 90° um die Bolzenlängsachse 11 verschränkt werden, sodass jeder Bolzenkopf mit dem breiteren Durchmesser D2 in die seitlichen Nutvertiefungen der Profilränder 8, 9 hineinragt und so von diesen Profilrändern umgriffen wird. Hierdurch wird der formschlüssige Verbund der Kopfbolzen 2 mit dem Verbindungselement 3 noch verbessert.

Zu Figur 3 ist anzumerken, dass dort zwar ein von der Profilschiene 3 umfasster oberer Bolzenkopf 5 des Kopfbolzens 2 gezeigt ist. Ebenso könnte jedoch mittels derselben Profilschiene 3 der Kopfbolzen 2 im Bereich seines unteren Bolzenkopfes festgelegt und das ganze Bauelement auf eine untere Bauteilschalung aufgelegt werden.

In Figur 3 erkennt man schließlich noch, wie eine Außenlängsseite 12 der Profilschiene 3 profiliert, d.h. mit in horizontaler Richtung verlaufenden Rillen 13, ausgebildet ist, um den Verbund mit dem sie umgebenden Beton des bewehrten Bauteils zu verbessern.

Zusammenfassend bietet die vorliegende Erfindung den Vorteil, ein Verbindungselement für ein Schub- oder Durchstanzbewehrungselement zur Verfügung zu stellen, das sich bis in die Mindestbetonüberdeckung hineinerstrecken kann. Hierdurch lassen sich die Kopfbolzen in Ihrer Länge noch so weit vergrößern, dass entsprechend ihre statische Nutzhöhe deutlich verbessert wird. Gleichzeitig kann die obere und untere Biegebewehrung des zu bewehrenden Bauteils bis ganz an den Rand der Mindestbetonüberdeckung gerückt werden, anders als dies bei aus Blechmaterial bestehenden Profilschienen der Fall ist. Auch dadurch lässt sich die statische Nutzhöhe der Bewehrung noch einmal verbessern.

## Patentansprüche

1. Bauelement zur Schub- und/oder Durchstanzbewehrung, insbesondere zur Kraftübertragung im Anschlussbereich von Stützen an bewehrte Bauteile wie Flachdecken und Bodenplatten, bestehend aus einer Mehrzahl von als Kopfbolzen (2) ausgebildeten Bewehrungselementen, die zueinander parallel und von einander beabstandet angeordnet sind, und aus einem die Bewehrungselemente gegenseitig festlegenden Verbindungselement (3), wobei das Verbindungselement aus einer Profilschiene mit in etwa U- oder C-förmigen Querschnitt besteht, die mit ihren Profilrändern (8,9) die endständigen Bolzenköpfe (5) umgreift und so die Kopfbolzen (2) festlegt,
**dadurch gekennzeichnet,**
**dass** die Profilschiene (3) aus, vorzugsweise faserbewehrtem, hochfestem Beton oder Beton zumindest der Festigkeitsklasse C50 besteht.

2. Bauelement nach zumindest einem der vorstehenden Ansprüche,
**dadurch gekennzeichnet,**
**dass** die Profilschiene (3) auf zumindest einer ihrer Außenlängsseiten (12) profiliert ausgebildet ist.

3. Bauelement nach zumindest einem der vorstehenden Ansprüche,
**dadurch gekennzeichnet,**
**dass** die Kopfbolzen (5) in der Profilschiene (3) stoffschlüssig etwa durch Klebung fixierbar sind.

4. Bauelement nach zumindest einem der vorstehenden Ansprüche,
**dadurch gekennzeichnet,**
**dass** die Kopfbolzen (5) in der Profilschiene (3) durch Formschluss fixierbar sind.

5. Bauelement nach zumindest Anspruch 4,
**dadurch gekennzeichnet,**
**dass** die Bolzenköpfe (5) der Kopfbolzen (2) einen von einer runden Kreisform abweichenden Horizontalquerschnitt aufweisen.

6. Bauelement nach zumindest Anspruch 5.
**dadurch gekennzeichnet,**
**dass** die Bolzenköpfe (5) der Kopfbolzen (2) einen ovalen Horizontalquerschnitt aufweisen.

7. Bauelement nach zumindest Anspruch 5 oder 6,
**dadurch gekennzeichnet,**
**dass** der horizontale Querschnitt der Bolzenköpfe (5) und der U- oder C-förmige Vertikalquerschnitt der Profilschiene (3) so auf einander abgestimmt sind, dass die Bolzenköpfe (5) mit ihrem schmaleren HorizontalQuerschnitt (D1) in die Nut (7) der Profilschiene (3) zwischen die Profiränder (8,9) einsteckbar sind und das sie dort durch Drehung um insbesondere etwa 90° um die Bolzenlängsachse (11) unter Hintergreifung der Profilränder (8,9) mittels ihres breiteren Horizontalquerschnitts (D2) in der Nut der Schiene festlegbar sind.

8. Verfahren zur Montage eines Bauelements zur Schub- und/oder Durchstanzbewehrung in einem zu bewehrenden Bauteil unter Verwendung der Schub- und/oder Durchstanzbewehrung aus zumindest Anspruch 1,
**dadurch gekennzeichnet,**
**dass** zunächst das Verbindungselement (3) mit nach oben zeigender Nut (7) auf die untere Bauteilschalung zumindest mittelbar aufgelegt wird,
**dass** anschließend die untere Biegebewehrung im zu bewehrenden Blauteil positioniert wird, und dass schließlich die Kopfbolzen (2) durch die untere Biegebewehrung in die Nut (7) des Verbindungselements gesteckt und dort fixiert werden.

## Claims

1. Structural element for shear and/or punching reinforcement, in particular for transfer of force in the connection region of supports on reinforced components such as flat ceilings and floor plates, comprising a plurality of reinforcing elements which are constructed as head bolts (2) and are disposed parallel to one another and spaced from one another, and also comprising a connecting element (3) which reciprocally fixes the reinforcing elements, wherein the connecting element comprises a profiled rail with an approximately U-shaped or C-shaped cross-section which with its profile edges engages round the heads (5) at the end of the bolts and thus fixes the head bolts (2), **characterised in that** the profile rail (3) is preferably made from fibre-reinforced refractory concrete or grade C50 concrete

2. Structural element as claimed in claim 1, **characterised in that** the profiled rail (3) is constructed so that it is profiled on at least one of its outer longitudinal sides (12).

3. Structural element as claimed in at least one of the preceding claims, **characterised in that** the head bolts (2) can be fixed in the profiled rail (3) by material engagement for instance by glueing.

4. Structural element as claimed in at least one of the preceding claims, **characterised in that** the head bolts (2) can be fixed in the profiled rail (3) by positive engagement.

5. Structural element as claimed in at least Claim 4, **characterised in that** the heads (5) of the head bolts (2) have a horizontal cross-section which deviates from a circular shape.

6. Structural element as claimed in at least Claim 5, **characterised in that** the heads (5) of the head bolts (2) have an oval horizontal cross-section.

7. Structural element as claimed in at least Claim 5 or 6, **characterised in that** the horizontal cross-section of the bolt heads (5) and the U-shaped or C-shaped vertical cross-section of the profiled rail (3) are tailored to one another in such a way that the bolt heads (5) can be inserted with their narrower horizontal cross-section (D1) into the groove (7) of the profiled rail (3) between the profile edges (8, 9) and that by means of their wider horizontal cross-section (D2) they can be fixed there in the groove of the rail by rotation by in particular approximately 90° about the longitudinal axis (11) of the bolt whilst engaging behind the profile edges (8, 9).

8. Method of installing a structural element for shear and/or punching reinforcement in a component to be reinforced using the shear and/or punching reinforcement from at least Claim 1, **characterised in that** first of all the connecting element (3) with upwardly directed groove (7) is place at least indirectly onto the lower component formwork, that the lower flexible reinforcement is then positioned in the component to the reinforced, and that finally the head bolts (2) are inserted through the lower flexible reinforcement into the groove (7) of the connecting element and are fixed there.

## Revendications

1. Élément de construction pour réaliser une armature de cisaillement et/ou de poinçonnement, notamment pour transmettre des forces dans la zone où des poteaux sont reliés à des éléments de construction armés tels que des dalles plates et des planchersdalles, qui est composé de plusieurs éléments d'armature réalisés en tant que goujons à tête (2) et disposées parallèlement entre eux et de façon espacée, et d'un élément de liaison (3) immobilisant les éléments d'armature les uns par rapport aux autres, l'élément de liaison étant constitué par un rail profilé de section transversale approximativement en forme de U ou de C, dont les bords (8, 9) enserrent les têtes de goujon (5) situées à l'extrémité, immobilisant ce faisant les goujons à tête (2), **caractérisé en ce que** le rail profilé (3) est composé de béton à haute résistance, de préférence renforcé de fibres, ou de béton appartenant au moins à la classe de résistance C50.

2. Élément de construction selon la revendication 1, **caractérisé en ce que** le rail profilé (3) est réalisé profilé sur au moins l'une de ses faces longitudinales extérieures (12).

3. Élément de construction selon au moins l'une des revendications précédentes, **caractérisé en ce que** les goujons à tête (2) peuvent être fixés dans le rail profilé (3) par liaison de matière, par exemple par collage.

4. Élément de construction selon au moins l'une des revendications précédentes, **caractérisé en ce que** les goujons à tête (2) peuvent être fixés dans le rail profilé (3) par engagement positif.

5. Élément de construction selon au moins la revendication 4, **caractérisé en ce que** les têtes de goujon (5) des goujons à tête (2) présentent une section transversale horizontale autre que circulaire.

6. Élément de construction selon au moins la revendication 5, **caractérisé en ce que** les têtes de goujon (5) des goujons à tête (2) présentent une section transversale horizontale ovale.

7. Élément de construction selon au moins la revendication 5 ou 6, **caractérisé en ce que** la section transversale horizontale des têtes de goujon (5) et la section transversale verticale en forme de U ou de C du rail profilé (3) sont coordonnées de telle sorte que les têtes de goujon (5) puissent être enfoncées avec leur section transversale horizontale (D1) plus mince dans la rainure (7) du rail profilé (3) entre les bords de profilé (8, 9), et qu'elles puissent être immobilisées dans la rainure du rail après une rotation notamment d'environ 90° autour de l'axe longitudinal du goujon (11) et en se mettant en prise avec leur section transversale horizontale plus large (D2) derrière les bords de profilé (8, 9).

8. Procédé pour monter un élément de construction pour réaliser une armature de cisaillement et/ou de poinçonnement dans un élément de construction à armer en utilisant l'armature de cisaillement et/ou de poinçonnement selon au moins la revendication 1, **caractérisé en ce que**, dans un premier temps, on pose l'élément de liaison (3) avec la rainure (7) située en haut au moins indirectement sur le coffrage inférieur de l'élément de construction, **en ce que** l'on positionne ensuite l'armature de flexion inférieure dans l'élément de construction à armer, et **en ce que**, enfin, on enfonce les goujons à tête (2) dans la rainure (7) de l'élément de liaison, à travers l'armature de flexion inférieure, et on les y immobilise.
